# DEMANDE DE BREVET EUROPEEN

(11) **EP 0 162 779 A1**
(43) Date de publication de la demande: **27.11.1985**
(21) Numéro de dépôt: 85400979.2
(22) Date de dépôt: 17.05.1985
(51) Int. Cl.: B22D 11/128

(54) **Procédé de remplacement des cages d'une installation de coulée continue de métal et installation de coulée continue permettant la mise en oeuvre du procédé**

(30) Priorité: 18.05.1984 FR 8407726
(71) Demandeur: CLECIM, F-92400 Courbevoie (FR)
(72) Inventeur: Barbé, Jacques, F-42100 Saint-Etienne (FR)
(74) Mandataire: Phélip, Bruno

(57) **Abrégé**

L'invention a pour objet un procédé de remplacement des cages dans une installation de coulée continue et couvre également l'installation perfectionnée pour la mise en oeuvre de procédé. La ligne de coulée comprend une lingotière sans fond et un dispositif de refroidissement secondaire constitué d'une série de cages adjacentes (3) montées coulissantes sur des guidages (2) orthogonaux à l'axe de coulée et pouvant être écartées par translation pour être remplacées par de nouvelles cages.

Selon l'invention chaque cage de remplacement (10) est disposée à l'avance sur un châssis auxiliaire de réserve (5) placé sur un côté du châssis principal (1) de la ligne de coulée et est reliée par un attelage amovible (9) à la cage à remplacer (3) et l'on effectue le remplacement des cages par substitution en commandant une translation de l'ensemble des deux cages attelées, la cage (10) de remplacement prenant la place de la cage à remplacer (3) et cette dernière venant se placer sur un second châssis auxiliaire (4) placé sur l'autre côté du châssis principal (1), lesdits châssis auxiliaires (5) (4) étant munis, au droit de chaque cage, de guidages (52, 42) placés dans le prolongement des guidages (2) du châssis principal (1).

## Description

La présente invention se rapporte à un procédé de remplacement des cages ou segments d'une machine de coulée continue de métal, plus spécialement d'acier, et couvre également une installation de coulée continue munie des dispositions permettant la mise en oeuvre du procédé.

Une installation de coulée continue d'acier comprend, d'une façon générale, une lingotière sans fond à parois refroidies dans laquelle se forme le produit, par exemple une brame à section rectangulaire, qui est extrait par un orifice inférieur de la lingotière. Le produit est constitué d'un coeur liquide enfermé dans une croûte solidifiée et, à la sortie de la lingotière, passe dans un dispositif de refroidissement secondaire permettant d'achever sa solidification.

Dans les installations modernes, le produit coulé verticalement est redressé à l'horizontale dans le dispositif de refroidissement secondaire qui sert également au guidage du produit. A cet effet, le dispositif de refroidissement secondaire est constitué normalement de deux séries de rouleaux de guidage formant deux arcs parallèles de part et d'autre de l'axe courbe du produit et associés à des buses de vaporisation d'un liquide de refroidissement.

Cependant, compte-tenu de la mince épaisseur de la croute solidifiée à la sortie de la lingotière, le dispositif de refroidissement secondaire comprend généralement une partie supérieure munie de dispositifs particuliers, par exemple des rouleaux de faible diamètre ou des plaques de guidage.

Ainsi, une installation de coulée continue classique telle que celle qui a été représentée schématiquement sur la figure 1, comprend, dans le sens de coulée, une lingotière A, une première cage de refroidissement B placée immédiatement à la sortie de la lingotière et le dispositif de refroidissement secondaire et de guidage C constitué essentiellement de deux séries de rouleaux D et de buses de vaporisation non représentées sur la figure.

Il est nécessaire de pouvoir remplacer facilement certaines sections du dispositif de refroidissement secondaire C lorsque, par exemple, on constate une usure des rouleaux ou bien lorsque se produit une percée de métal. C'est pourquoi, depuis longtemps, le dispositif de refroidissement secondaire, appelé parfois corset de guidage et de refroidissement, est constitué d'une série de cages adjacentes placées les unes à la suite des autres le long de l'axe de coulée. La ligne de coulée est ainsi formée de la lingo- tiëre, de la première cage de refroidissement et la série des cages E.

A la sortie du dispositif de refroidissement, la barre complètement solidifiée passe dans un dispositif de redressement et d'extraction F.

Pour assurer un profil parfait de la ligne de coulée, les cages à rouleaux E sont disposées sur un châssis qui adopte la forme de l'axe de coulée et qui peut être constitué par exemple, comme on l'a représenté sur la figure, de deux poutres massives _{G} définissant une surface d'appui cylindrique des cages parallèle à l'axe de coulée Z'Z.

Dans une disposition bien connue, pour faciliter le remplacement des cages, celles-ci sont montées coulissantes sur des traverses de guidage H parallèles entre elles et fixées sur les poutres G suivant des directions orthogonales à l'axe Z'Z. Ainsi, chaque cage ou segment E du dispositif de refroidissement secondaire peut être extraite de celui-ci par coulissement sur les guidages H.

Pour faciliter le remplacement des cages, on a déjà imaginé une installation de remplacement décrite dans le brevet F_{R}-A-1.525.012 et qui comprend un chariot susceptible de se déplacer le long d'un chemin de guidage placé à côté du châssis G ou bien à l'intérieur de l'arc de cercle formé par celui-ci et définissant une surface de roulement du chariot parallèle à l'axe de coulée Z'Z. D'autre part, le chariot est muni lui-même de guidages qui, lorsque le chariot est placé à la hauteur d'une cage E déterminée, viennent se placer dans le prolongement des traverses de guidage H correspondantes. Le chariot est muni en outre de moyens de commande de translation qui prennent en charge la cage à remplacer et la font venir sur le chariot en coulissant sur les guidages du châssis G et du chariot. Le chariot peut alors emmener la cage à remplacer sur une station de manoeuvre écartée de la machine, l'un des avantages de cette installation étant précisément de pouvoir amener les cages à remplacer à un endroit écarté où elles peuvent être prises en charge par un pont roulant qui de la sorte n'a pas à se déplacer à l'intérieur de l'installation de coulée proprement dite.

Le remplacement de la cage retirée par une nouvelle cage se fait de la même manière en sens inverse, la nouvelle cage étant placée sur le chariot, celui-ci amené à la hauteur de l'emplacement libre et la nouvelle cage étant translatée sur les guidages alignés du chariot et du châssis pour venir en place sur ces derniers.

L'utilisation de ce genre de dispositif présente l'inconvénient de nécessiter un temps d'intervention non négligeable, de l'ordre de une à plusieurs heures selon les installations. Pendant ce temps, la ligne de coulée est arrêtée, ce qui présente deux conséquences dommageables:
- pour la machine de coulée continue elle-même : réduction du taux de disponibilité,
- pour la filière "aciérie - coulée continue - laminoir" : rupture de la filière, c'est-à-dire de l'écoulement de l'acier.

Ces problèmes ont tendance à se poser avec de plus en plus d'acuité à l'heure actuelle, car les aciéries modernes doivent de plus en plus être équipées de machines de coulée continue polyvalentes, capables de couler sur une même ligne des produits très différents : brames larges, brames étroites, blooms, etc... Cette polyvalence implique donc le changement, non seulement de certaines cages mais, dans certains cas, de l'ensemble de celles-ci.

L'invention a pour objet un procédé, permettant de réduire les temps de remplacement de l'ensemble des cages à quelques minutes, c'est-à-dire que le temps de changement de ces cages devient, grâce à l'invention, inférieur à celui qui est nécessaire à l'heure actuelle, par exemple, pour changer une lingotière sur les installations les plus performantes.

Conformément à l'invention, on dispose à l'avance les cages de remplacement sur un châssis auxiliaire de réserve placé sur un côté du châssis principal de la ligne de coulée, chaque cage de remplacement étant reliée par un attelage amovible à la cage à remplacer et l'on effectue le remplacement des cages par substitution en commandant une translation de l'ensemble des deux cages attelées, la cage de remplacement prenant la place de la cage à remplacer sur le châssis principal et cette dernière venant se placer sur un second châssis auxiliaire de sortie placé sur l'autre côté du châssis principal, lesdits châssis auxiliaires de réserve et de sortie étant munis, au droit de chaque cage, de guidages placés dans le prolongement des guidages du châssis principal.

Pour commander la translation de l'ensemble des deux cages attelées, on pourrait utiliser le chariot de remplacement des cages mais dans ce cas, on doit réaliser la substitution des cages à remplacer l'une après l'autre et on gagne seulement sur le temps de remplacement de chaque cage. C'est pourquoi, selon une caractéristique essentielle et particulièrement avantageuse de l'invention, au moins l'une des deux cages de chaque ensemble attelé est associée à des moyens individuels de commande de translation sur les guidages et l'on commande simultanément la translation de toutes les cages à remplacer.

En particulier, lorsque l'on veut réaliser un changement de format ou, par exemple, le passage d'une coulée de brames large à la coulée simultanée de plusieurs billettes dans la même lingotière, on place à l'avance sur le châssis auxiliaire toutes les cages de formats différents de celui de la ligne en service et l'on commande simultanément le remplacement de toutes les cages de la ligne de coulée, chacune étant attelée à sa cage de remplacement.

L'invention peut être généralisée à une machine multilignes comprenant une pluralité de lignes de coulée placées respectivement sur des châssis principaux écartés les uns des autres et définissant des surfaces d'appui des cages placées le long d'un même cylindre parallèle à l'axe de coulée. Dans ce cas, on dispose des châssis auxiliaires entre les châssis principaux et de part et d'autre des châssis extrêmes, on place à l'avance des cages de remplacement sur les châssis auxiliaires placés du même côté des châssis principaux et l'on réalise le remplacement des cages par une translation s'effectuant dans le même sens pour toutes les lignes.

L'invention sera mieux comprise à l'aide de la description suivante de quelques exemples de réalisation, en référence aux dessins annexés dans lesquels:
Fig. 1 est une vue schématique de l'ensemble d'une installation de coulée continue.
Fig. 2 est une vue schématique, transversale par rapport à la ligne de coulée continue, d'un dispositif de remplacement de cage pour la mise en oeuvre de l'invention.
Fig. 3 montre la position obtenue pour les cages de la figure 2 après l'opération de remplacement conforme à l'invention.
Fig. 4 est une vue partielle selon la direction F de la figure 2.
Fig. 5 est une représentation schématique du dispositif d'attelage de cages équipant le dispositif de la figure 2.
Fig. 6 est une vue schématique, transversale par rapport à l'axe de coulée, montrant un exemple d'application du dispositif de la figure 2 à une machine polyvalente.
Fig. 7 est de même une vue schématique montrant un exemple d'application du dispositif de la figure 2 à une machine multilignes.

En se reportant à la figure 2, la ligne de coulée est placée sur un châssis principal constitué d'une ossature métallique 1 comportant des traverses 2 qui supportent et positionnent les cages 3 tout en permettant leur glissement selon une direction X' X, orthogonale à l'axe de coulée. De part et d'autre de l'ossature 1 sont installées, conformément à l'invention, des structures 4 et 5, formant chacune un châssis auxiliaire équipé de traverses 42 et 52 placées en prolongement des traverses de guidage 2 du châssis principal 1.

Comme on le voit sur le dessin, la cage 3 est en coulée, une brame 6 en cours de solidification passant entre ses rouleaux superposés 7, 8.

Conformément à l'invention, la cage 3 est équipée, respectivement sur chacune de ses faces transversales par rapport à la ligne de coulée, d'une part d'un dispositif d'attelage 9 qui permet de lui atteler, alors, qu'elle est en coulée, une cage de remplacement 10 en réserve sur le châssis auxiliaire 5, et d'autre part d'un groupe automoteur 11 qui permet de déplacer, au moment voulu, l'attelage 3, 10 ainsi constitué dans la direction transversale X' X.

La coulée étant interrompue, le remplacement de la cage 3 par la cage de remplacement 10 s'effectue de la manière suivante (figure 2):
Au top donné, le groupe automoteur 11 est mis en route de façon à déplacer l'attelage 3, 10 dans la direction X'X vers la gauche sur le dessin. La cage 10 prend alors la position qu'avait la cage 3 sur la ligne de coulée 1, tandis que la cage 3 vient en position de garage sur le châssis de sortie 4, pour y être soit enlevée, soit mise en attente, soit réparée ou soumise à des opérations d'entretien sur place.

On peut, par exemple, associer au châssis auxiliaire de sortie 4 un dispositif de changement de segment du type du brevet 1525012 et comprenant un chariot déplaçable sur des rails placés sur le côté extérieur du châssis de sortie 4 ou bien dans le plan vertical de celui-ci, du côté intérieur à la courbe formée par la ligne de coulée.

La figure 3 est une vue partielle montrant en particulier de manière plus détaillée le groupe motoréducteur 11 et le dispositif d'attelage automatique 9 équipant la cage 3 de la figure 1. Pour la clarté du dessin, les groupes de rouleaux superposés 7, 8 équipant la cage 8 n'ont pas été représentés. Sur la figure, on distingue le châssis principal 1 et ses traverses 2 formant des glissières sur lesquelles peut coulisser la cage 3 dans la direction orthogonale à la ligne de coulée. L'ossature 1 est en outre équipée d'une crémaillère 12 parallèle aux traverses 2 et sur laquelle vient engréner une roue dentée 13, elle même entraînée en rotation par un groupe motoréducteur 14 fixé au châssis de la cage 3. La mise en rotation, dans un sens ou dans l'autre, de la roue dentée 13 permet donc le coulissement de la cage 3 dans les glissières 2. Bien évidemment, les traverses 4, 5 de la figure 1 sont identiques et contigûes aux glissières 2.

En se référant également maintenant à la figure 4, le dispositif d'attelage automatique 9 comporte une barre d'attelage 15, articulée autour d'un axe 16 sur le châssis de la cage 3, et qui peut se débattre d'un angle (a) sous l'action d'un vérin vertical 17, fixé lui aussi au châssis de la cage 3, et dont la tige sortante 18 engrène avec une roue dentée 19 solidaire de l'axe 16, lui-même claveté sur la barre 15. Dans la position représentée en traits pleins sur la figure 4, la barre 15 attèle la cage 3 à la cage 10 par un axe 20 solidaire du châssis de cette dernière.

La figure 5 montre de façon schématique l'utilisation du dispositif de la figure 1 pour un changement de format du produit coulé. Tel que représenté en traits pleins, la cage 3 est en position de coulée d'une brame 6 sur la ligne de coulée l, tandis qu'une cage de remplacement 30, faite pour couler deux blooms, lui est attelée en position d'attente sur le châssis latéral de réserve 5.

La coulée étant interrompue, au top donné la cage 3 prend la position 3' sur l'ossature latérale 4, et entral- ne avec elle la cage 30 qui prend sa position sur la ligne de coulée 1.

La cage 3 peut :
- soit attendre dans cette position 3' jusqu'à une prochaine remise en coulée,
- soit être enlevée et remplacée par une nouvelle cage soit du même type, soit d'un type identique à la cage 30, soit d'un autre type selon le programme de fabrication.

L'invention trouve également une application particulièrement avantageuse dans le cas de machines multilignes et la figure 6 montre de façon schématique l'application du procédé à une machine à deux lignes de coulée Ci et C₂. Les deux lignes de coulée sont placées respectivement sur deux châssis principaux Gₗ et G₂ écartés l'un de l'autre et constitués chacun, par exemple, de deux poutres reliées par des traverses de guidage. Les traverses de guidage 33 et 34 des deux châssis sont placées dans le prolongement les unes des autres et forment donc des surfaces d'appui des cages placées sur un même cylindre parallèle aux axes de coulée des deux lignes, ces derniers ayant la même courbure et leur centre placé sur une même ligne horizontale.

Selon une caractéristique de l'invention, les deux châssis principaux G₁ et G₂ sont associés à des châssis auxiliaires A₁, A₂ et A₃. Le châssis auxiliaire A est placé entre les deux châssis principaux G₁ et G₂ et les châssis auxiliaires A₂ et A₃ sont placés respectivement sur les côtés extérieurs des deux châssis principaux, le châssis auxiliaire A₂ étant sur le côté de G₂ et le châssis A₃ sur le côté de G₁. Le châssis auxiliaire A₁, A₂ et A sont équipés, comme précédemment, de traverses de guidage, respectivement 37, 38 et 39 placées dans le prolongement des traverses de guidage 33 et 34 des châssis principaux G₁ et G₂.

Sur le châssis central 1 et l'un des châssis latéraux par exemple A₂, on place les cages de remplacement, respectivement 35 et 36, qui sont attelées chacune à une cage en service, respectivement 31 ou 32 placée sur le châssis principal correspondant Gₗ ou G₂. Comme précédemment, chaque cage 31, 32 est équipée de moyens autonomes de déplacement sur les traverses de guidage.

Les coulées étant arrêtées sur les deux lignes, selon l'invention, on réalise simultanément le remplacement de l'ensemble des cages des deux lignes. A cet effet, au top de changement, on commande la translation, vers la gauche sur la figure, des deux cages 31 et 32 qui entraînent chacune la cage de remplacement, respectivement 35 et 36. La cage 31 vient alors en position d'enlèvement 40 sur le châssis latéral A₃, la cage 35 venant en position de coulée sur le châssis principal Gₗ. De la même façon la cage 32 translatée vers la gauche avec la cage de remplacement 36 vient se placer en position d'enlèvement 41 sur le châssis auxiliaire central A₁ alors que la cage 36 vient en position de coulée sur le châssis principal G₂.

Les cages 40 et 41 placées sur les châssis auxiliaires A₃ et A₁ peuvent y rester en réserve si l'on désire, par la suite revenir au format initial. Mais on peut aussi, pendant la coulée au nouveau format, intervenir sur les cages placées ainsi en réserve. A cet effet, on peut enlever les cages en réserve par des moyens classiques, par exemple un pont roulant ou bien un chariot automoteur de démontage. Dans le cas d'une machine multilignes, on pourralt par exemple placer des chariots de démontage centrés dans le plan médian des châssis auxiliaires A₃ et A₁ placés à l'intérieur de la courbe.

Bien entendu, l'invention ne se limite pas aux seuls exemples qui viennent d'être décrits mais pourrait faire l'objet de variantes, notamment par l'emploi de moyens équivalents sans sortir du cadre de protection défini par les revendications.

En particulier, les moyens de support coulissant des cages sur les châssis qui ont été représentés schématiquement sur les figures pourraient être remplacés par tous autres moyens équivalents.

Par ailleurs, l'installation à deux lignes de la figure 7 pourrait être généralisée à une installation multilignes comprenant des châssis auxiliaires placés entre les châssis principaux et de part et d'autre des châssis extrêmes.

On pourrait également envisager, dans une installation à deux lignes comme celle de la figure 7, d'augmenter la largeur du châssis de réserve A₂ de façon à y placer des cages adaptées à la coulée d'un brame de grande largeur et qui pourraient venir se placer sur l'ensemble des deux châssis principaux G₁ et G₂ et des châssis centraux A₁ par exemple si ces derniers étaient équipés précédemment de lignes de coulée de blooms ou billettes. En remplacant également deux lingotières de faible section par une lingotière large de coulée de brame, on pourrait ainsi passer rapidement d'une installation de coulée de deux billettes à une installation de coulée de brame de grande largeur.

## Revendications

1. Procédé de remplacement des cages dans une installation de coulée continue comprenant, le long d'une ligne de coulée une lingotière sans fond et un dispositif de refroidissement secondaire constitué d'une série de cages adjacentes (3) placées les unes à la suite des autres le long d'un axe de coulée sur un châssis principal (1) parallèle à l'axe de coulée, chaque cage (3) étant montée coulissante sur des guidages (2) ménagées sur le châssis (1) suivant une direction orthogonale à l'axe de coulée et pouvant être écartée par translation et, inversement, remplacée par une nouvelle cage, caractérisé par le fait que chaque cage de remplacement (10) est disposée à l'avance sur un châssis auxiliaire de réserve (5) placé sur un côté du châssis principal (1) de la ligne de coulée et est reliée par un attelage amovible (9₁ à la cage à remplacer (3) et que l'on effectue le remplacement des cages par substitution en commandant une translation de l'ensemble des deux cages attelées, la cage (10) de remplacement prenant la place de la cage à remplacer (3) et cette dernière venant se placer sur un second châssis auxiliaire (4) placé sur l'autre côté du châssis principal (1), lesdits châssis auxiliaires (5) (₄) étant munis, au droit de chaque cage, de guidages (52, 42) placés dans le prolongement des guidages (2) d:: châssis principal (1).

2. Procédé de remplacement de cages selon la revendication 1, caractérisé en ce que l'on commande simultanément la translation de toutes les cages à remplacer, l'une au moins des deux cages d'un ensemble attelé étant associée à des moyens individuels de commande de translation sur les guidages.

3. Procédé de remplacement de cages selon la revendication 2, caractérisé en ce que les cages de remplacement (30) ont un format différent de celui des cages à remplacer (3) et que l'on commande simultanément le remplacement de toutes les cages (3) de la ligne de coulée, chacune étant attelée à une cage de remplacement (30).

4. Procédé de remplacement de cages selon la revendication 1, appliqué à une machine multilignes comprenant, une pluralité de lignes de coulée (Cₗ) (C₂) placées respectivement sur des châssis principaux (33) (34) écartés les uns des autres, caractérisé par le fait que, la machine étant équipée de châssis auxiliaires placés entre les châssis principaux et de part et d'autre des châssis extrêmes, on dispose à l'avance des cages de remplacement (37, 38) sur les châssis auxiliaires placés du même côté des châssis principaux et l'on réalise le remplacement des cages par une translation s'effectuant dans le même sens pour toutes les lignes.

5. Installation de coulée continue comprenant, le long d'une ligne de coulée, une lingotière sans fond (A) et un dispositif de refroidissement secondaire (C) comprenant une série de cages adjacentes (D) disposées les unes à la suite des autres le long d'un axe de coulée Z'Z sur un châssis principal (1) définissant une surface d'appui parallèle à l'axe de coulée Z'Z et sur lequel sont ménagés des guidages (2) orthogonaux à l'axe de coulée, caractérisé par le fait qu'elle comprend deux châssis auxiliaires (4) (5) placés de part et d'autre du châssis principal (1) et munis de guidage (42) (52) placés respectivement dans le prolongement des guidages (2) du châssis principal (1) et que chaque cage (3) déplacée sur le châssis principal (1) peut être associée à une cage de remplacement (10) placée sur l'un des châssis auxiliaires (5), à laquelle elle est reliée par un organe d'attelage amovible (9) et à des moyens (11, 14) de commande de la translation de l'ensemble attelé permettant le passage de la cage de remplacement (10) sur le châssis principal (1) et de la cage remplacée (3) sur le châssis auxiliaire (4) placé de l'autre côté du châssis principal (1).

6. Installation de coulée continue multilignes comprenant n lignes de coulée C₁, C₂...Cₙ placées respectivement sur n châssis G₁, G₂...Gₙ écartés les uns des autres et comprenant chacun une pluralité de guidages 33, 34 orthogonaux aux axes de coulée des deux lignes, lesdits guidages étant placés dans le prolongement les uns des autres caractérisée par le fait qu'elle comprend (n+1) châssis auxiliaires A₁ A₂... Aₙ selon la revendication 5, placés respectivement entre les n châssis principalement et de part et d'autre des châssis extrêmes, lesdits châssis auxiliaires étant munis de guidage (37, 38, 40....) placés dans le prolongement des guidages (33, 34...) des châssis principaux (Gₗ, G₂...) que les cages à remplacer (31, 32) de chaque ligne de coulée Cₗ, C₂.... sont attelées à des cages de remplacement (35, 36...) disposées à l'avance sur les châssis auxiliaires (A₁, A₂... Aₙ) placés d'un même coté des châssis principaux (G₁, G₂ ... Gₙ) et que les châssis auxiliaires (A₂, A₃, ... Aₙ₊₁) placés de l'autre coté des châssis principaux servent à recevoir les cages à remplacer après substitution de celles-ci par les cages de remplacement par translation simultanée dans le même sens des ensembles de cages attelées deux à deux.

7. Installation de coulée continue selon l'une des revendications 5 et 6, caractérisé en ce qu'au moins l'une des deux cages (3) (10) de chaque ensemble attelé est munie de moyens autonomes (11, 14) de commande de translation.

8.Installation de coulée continue selon l'une des revendications 5 et 6, caractérisé en ce qu'au moins l'une des deux cages (3) (10) de chaque ensemble attelé est munie de moyens autonomes (17 18, 19) de commande de l'attelage amovible (9).
